# EUROPÄISCHE PATENTSCHRIFT

(11) **EP 3 218 659 B1**
(45) Veröffentlichungstag und Bekanntmachung des Hinweises auf die Patenterteilung: **15.04.2020**
(21) Anmeldenummer: 15786986.8
(22) Anmeldetag: 29.10.2015
(51) Int. Cl.: F25D 17/06

(54) **NO-FROST-KÄLTEGERÄT**
NO-FROST REFRIGERATOR
APPAREIL FRIGORIFIQUE SANS GIVRE

(30) Priorität: 10.11.2014 DE 102014222851
(43) Veröffentlichungstag der Anmeldung: 20.09.2017
(73) Patentinhaber: BSH Hausgeräte GmbH, 81739 München (DE)
(72) Erfinder: ESCHNER, Torsten, 89073 Ulm (DE); FOTIADIS, Panagiotis, 89537 Giengen (DE)
(86) Internationale Anmeldenummer: PCT/EP2015/075143
(87) Internationale Veröffentlichungsnummer: WO 2016/074941

(56) Entgegenhaltungen:
- DE-A1-102009 028 778
- DE-A1-102012 213 644
- GB-A- 1 368 872
- US-A- 3 638 449

## Beschreibung

Die vorliegende Erfindung betrifft ein No-Frost-Kältegerät mit einem zwangsdurchlüfteten Verdampfer, der in einer Verdampferkammer angeordnet ist.

Aus US 3 638 449 A ist ein Kältegerät mit einem in einer Verdampferkammer angeordneten, zwangsdurchlüfteten Verdampfer bekannt. Von der durch den Verdampfer geleiteten Luft mitgeführte Feuchtigkeit schlägt sich überwiegend knapp jenseits einer Anströmseite des Verdampfers nieder, so dass die Reifbildung in einem stromaufwärtigen Bereich des Verdampfers deutlich stärker ist als in einem stromabwärtigen, Je stärker sich die Reifbildung auf den stromaufwärtigen Bereich konzentriert, umso schneller wird ein erneutes Abtauen notwendig. Um dieses Problem zu umgehen, ist in US 3 638 449 A ein an eine seitliche Flanke des Verdampfers angrenzender Freiraum vorgesehen, über den die angesaugte Luft unter Umgehung des stromaufwärtigen Bereich des Verdampfers, wenn dessen freier Querschnitt durch Reif stark eingeschränkt ist, direkt einen stromabwärtigen Bereich des Verdampfers erreichen kann. Zum Abtauen des Verdampfers ist ein elektrischer Heizdraht vorgesehen, der in nicht weiter beschriebener Wärmeübertragungsbeziehung zu Kältemittelleitung und Lamellen des Verdampfers steht.

Eine Aufgabe der Erfindung ist, ein No-Frost-Kältegerät mit verlängerten Zeitabständen zwischen Abtauzyklen zu schaffen.

Die Aufgabe wird gelöst durch ein Kältegerät mit dem Merkmalen des Anspruchs 1. Der Akkumulationsbereich bietet der durch die Verdampferkammer zirkulierenden Luft einen Weg mit relativ niedrigem Strömungswiderstand, so dass ein Großteil der Luft anstatt durch den gesamten Verdampfer nur durch dessen ersten Teil und den Akkumulationsbereich fließt, dabei aber im Akkumulationsbereich Feuchtigkeit als Reif ausscheidet. Dieser Reif erhöht im Laufe der Zeit den Strömungswiderstand des Akkumulationsbereichs, so dass der Luftstrom durch den zweiten Teil des Verdampfers zunimmt und sich auch dort zunehmend Reif niederschlägt. Zu einer Verstopfung kommt es allerdings erst dann, wenn sowohl der Akkumulationsbereich als auch der zweite Teil des Verdampfers mit Reif angefüllt sind. Da der Reif zumindest im Akkumulationsbereich einen in Flussrichtung der Luft ausgedehnten Körper bildet, kann er beim Abtauen eine lokale Überhitzung zumindest des mit dem Akkumulationsbereich in direktem thermischem Kontakt stehenden zweiten Teils des Verdampfers verhindern und ermöglicht so eine Abtauung mit guter Energieeffizienz. Da mit dem Akkumulationsbereich zusätzlicher Platz für den Reif zur Verfügung steht, können außerdem die Zeitabstände zwischen Abtauzyklen vergrößert werden. Dies wirkt sich positiv auf den Energieverbrauch des Geräts aus, außerdem ist es auch für den Anwender komfortabel, wenn Zeiten, in denen keine Kühlleistung abgerufen werden kann, um frisch in das Gerät eingebrachtes Gut herunterzukühlen, selten sind. Um eine effiziente Kühlung des Akkumulationsbereichs und eine entsprechend starke Konzentration der Reifbildung auf den Akkumulationsbereich zu erreichen, muss der zweite Teil des Verdampfers niedrigere Temperaturen erreichen können als der erste. Deswegen ist eine Einspritzstelle für Kältemittel am zweiten Teil vorgesehen.

Vorzugsweise sollte bezogen auf die Flussrichtung von Kältemittel in einer Kältemittelleitung des Verdampfers der zweite Teil als Ganzes stromaufwärts vom ersten Teil des Verdampfers liegen, so dass das Kältemittel den ersten Teil erst erreicht, nachdem es im zweiten Teil bereits etwas aufgewärmt worden ist.

Vorzugsweise ist der Verdampfer an der an den Akkumulationsbereich angrenzenden ersten Flanke offen, um einen Übertritt von Luft zwischen dem Akkumulationsbereich und dem zweiten Teil des Verdampfers über die gesamte Länge des Akkumulationsbereichs hinweg zu ermöglichen.

Die erste Flanke ist in der Stromrichtung vorzugsweise gegliedert in einen an den Akkumulationsbereich angrenzenden Abschnitt und einen an einer Wand der Verdampferkammer anliegenden, den ersten Teil des Verdampfers begrenzenden Abschnitt.

Der an den Akkumulationsbereich angrenzende Abschnitt kann auch quer zur Stromrichtung beiderseits von dem an der Wand der Verdampferkammer anliegenden Abschnitt begrenzt sein. Eine solche Anordnung kann eine gleichmäßige Verteilung der Luft über die Breite der Verdampferkammer hinweg insbesondere dann begünstigen, wenn Lufteinlässe des stromaufwärtigen Teils der Verdampferkammer jeweils an seitlichen Ecken der Verdampferkammer angeordnet sind.

Eine Abtauheizung kann an einer der ersten Flanke gegenüber liegenden zweiten Flanke des Verdampfers angeordnet sein. Die Abtauheizung ist vorzugsweise als eine Flächenheizung ausgebildet, die sich wenigstens über den zweiten Teil des Verdampfers erstreckt, um diesen und den Akkumulationsbereich abzutauen. Sie kann sich über die gesamte zweite Flanke ausdehnen, um auch den ersten Teil des Verdampfers abzutauen, allerdings kann, da die Reifmenge im ersten Teil im Allgemeinen kleiner ist als die im Akkumulationsbereich und im zweiten Teil des Verdampfers, die Abtauheizung in Höhe des ersten Teils des Verdampfers eine kleinere Heizleistung pro Flächeneinheit aufweisen als in Höhe des zweiten Teils.

Die Anströmseite und die Abströmseite des Verdampfers sind vorzugsweise in Tiefenrichtung des Kältegeräts beabstandet. So kann insbesondere die zweite Flanke des Verdampfers eine untere Flanke sein, so dass die von der dort angeordneten Flächenheizung freigesetzte Wärme im Verdampfer aufsteigen und so den Akkumulationsbereich erreichen kann.

Eine der ersten Flanke des Verdampfers gegenüber liegende Wand der Verdampferkammer kann eine Infrarot reflektierende Oberflächenschicht aufweisen, um vom Verdampfer abgegebene Strahlungswärme zu diesem oder zum Akkumulationsbereich zurückzuwerfen und so für die Abtauung nutzbar zu machen.

Dadurch, dass der Akkumulationsbereich zum stromaufwärtigen Teil der Verdampferkammer, kann die durch den Akkumulationsbereich strömende Luft einen Großteil ihrer Feuchtigkeit bereits dort abgeben, was die Rate der Reifbildung im ersten Teil des Verdampfers erheblich reduziert. Eine weitere Folge des Merkmals ist, dass bei abgeschalteter Zwangsdurchlüftung Luft, die aus einem Lagerfach durch Konvektion in die Verdampferkammer gelangt, ihre Feuchtigkeit ebenfalls im Akkumulationsbereich oder im zweiten Teil des Verdampfers abgibt. Die Verteilung des Reifs in der Verdampferkammer ist daher im Wesentlichen unabhängig davon, ob die Feuchtigkeit bei ein- oder ausgeschalteter Zwangsdurchlüftung in die Verdampferkammer gelangt ist. Die Reifverteilung ist daher gut reproduzierbar, und die Abtauheizung kann in Form, Anordnung, Verteilung der Heizleitung oder dergleichen optimiert werden, um eine für den gesamten Verdampfer möglichst einheitliche Abtauzeit zu erreichen.

Ein Temperaturfühler zum Überwachen des Abtauprozesses ist vorzugsweise am zweiten Teil des Verdampfers angeordnet, vorzugsweise angrenzend an den Akkumulationsbereich, d.h typischerweise an der ersten Flanke des Verdampfers. So ist sichergestellt, dass die hauptsächliche Reifanlagerung immer im Bereich des Fühlers vorhanden ist.

Wenn sich die Akkumulationszone über dem Fühler befindet, so hat dies zur Folge, dass wenn der Reif kurz über dem Fühler geschmolzen ist, der verbleibende Reif wieder von oben auf den Fühler fällt und ihn kühlt. Somit bleibt die Abtauheizing aktiv, bis die Akkumulationszone frei von Reif ist.

Ein Kältemittelauslass kann ebenfalls am zweiten Teil des Verdampfers, benachbart zum Kältemitteleinlass, angeordnet sein. So kann eine vom Kältemittelauslass ausgehende Saugleitung zusammen mit einer zum Kältemitteleinlass führenden Kapillare einen Wärmetauscher bilden.

Wenn der zweite Teil des Verdampfers einer Vorderseite des No-Frost-Kältegeräts und der erste Teil des Verdampfers einer Rückwand des No-Frost-Kältegeräts zugewandt ist, kann insbesondere ein Abschnitt der Saugleitung, der in der Verdampferkammer vom zweiten Teil des Verdampfers zur Rückwand verläuft, den oben erwähnten Wärmetauscher bilden.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: einen schematischen Längsschnitt durch die Verdampferkammer eines erfindungsgemäßen Kältegeräts;
- Fig. 2: einen Schnitt entlang der Ebene II-II der Fig. 1;
- Fig. 3: einen Schnitt entlang der Ebene III-III aus Fig. 1; und
- Fig. 4: eine Draufsicht auf eine Flächenheizung.

Fig. 1 zeigt eine Verdampferkammer 1 eines Haushaltskältegeräts in einem Längsschnitt entlang einer Ebene, die sich vertikal mittig und in Tiefenrichtung durch einen Korpus des Haushaltskältegeräts erstreckt. Eine die Verdampferkammer 1 nach oben begrenzende Wand ist durch eine steife Platte 2, zum Beispiel aus massivem Polystyrol, gebildet, über der sich eine Wärmedämmschicht 3 erstreckt. Die Platte 2 kann Teil eines Innenbehälters des Kältegeräts sein; dann handelt es sich bei der Wärmedämmschicht 3 im Allgemeinen um eine Schicht aus Polyurethanschaum, mit der in fachüblicher Weise ein Zwischenraum zwischen dem Innenbehälter und einer Außenhaut des Kältegerätekorpus ausgeschäumt ist. Die Platte 2 und die Wärmedämmschicht 3 können aber auch Teile einer horizontalen Trennwand zwischen zwei im Korpus des Kältegeräts gebildeten Lagerfächern, hier einem Gefrierfach 4 unterhalb der Verdampferkammer 1 und einem nicht dargestellten Normalkühlfach oberhalb der Wärmedämmschicht 3 sein.

Unter der Platte 2 ist eine Wärmedämmplatte 5 aus expandiertem Polystyrol befestigt. An einer Unterseite dieser Wärmedämmplatte 5 ist eine Infrarot reflektierende Schicht 6 gebildet, hier in Form eines Blechs, vorzugsweise aus Aluminium, das sich an die Kontur der Unterseite der Wärmedämmplatte 5 eng anschmiegt.

Eine untere Wand, die die Verdampferkammer 1 von dem Gefrierfach 4 trennt, umfasst eine aus Kunststoff spritzgeformte Schale 7, die an der Platte 2 und eventuell an einer Rückwand des Innenbehälters verankert ist, sowie eine weitere Wärmedämmplatte 8 aus expandiertem Polystyrol, die in die Schale 7 eingeklebt ist.

Zwischen den Wärmedämmplatten 5, 8 ist ein quaderförmiger Verdampfer 9 in Lamellenbauweise angeordnet. Seine Lamellen 10 erstrecken sich parallel zur Schnittebene der Fig. 1 und werden von einer in Mäandern verlaufenden Kältemittelleitung 11 vielfach gekreuzt. An einer unteren Flanke 17 des Verdampfers 9 berühren Unterkanten der Lamellen 10 eine Flächenheizung 12, die auf der Wärmedämmplatte 8 flächig aufliegt. Die Flächenheizung 12 kann zum Beispiel durch eine gut wärmeleitende Platte, etwa ein Aluminiumblech, gebildet sein, auf das ein Heizwiderstand, durch eine Einbettung in Folien elektrisch isoliert, aufgeklebt ist.

Die Wärmedämmplatte 5 und die daran angebrachte IR-reflektierende Schicht 6 sind in Tiefenrichtung des Korpus unterteilt in einen vorderen Abschnitt 13, der zusammen mit Oberkanten der Lamellen 10 an einer oberen Flanke 14 des Verdampfers 9 einen in Tiefenrichtung des Korpus langgestreckten Akkumulationsbereich 15 begrenzt, und einen hinteren Abschnitt 16, der die Oberkanten der Lamellen 10 des Verdampfers 9 unmittelbar berührt. Ein an den Akkumulationsbereich 15 angrenzender vorderer Teil der Flanke 14 ist mit 18, ein den hinteren Abschnitt 16 berührender hinterer Teil mit 19 bezeichnet; entsprechend wird im Folgenden auch zwischen einem vorderen Teil 20 des Verdampfers 9 unterhalb des Akkumulationsbereichs 15 und einem hinteren Teil 21 des Verdampfers 9 Unterschieden.

Indem der hintere Teil 21 des Verdampfers 9 einerseits die IR-reflektierende Schicht 6 und andererseits die Flächenheizung 12 berührt, gliedert er die Verdampferkammer 1 in einen stromaufwärtigen Teil 22 und einen stromabwärtigen Teil 23. Luft, die von einem in dem stromabwärtigen Teil 23 angeordneten Ventilator 24 über Einlassöffnungen 25 am vorderen Rand der Schale 7 aus dem Gefrierfach 4 in den stromaufwärtigen Teil 22 eingesaugt wird, kann den stromabwärtigen Teil 23 nur erreichen, in dem sie den hinteren Teil 21 des Verdampfers 9, unterhalb des hinteren Abschnitts 16 der Schicht 6, bis zu einer Abströmseite 26 durchläuft. Um zu diesem hinteren Teil 21 zu gelangen, kann die Luft unmittelbar an einer den Einlassöffnungen 25 zugewandten Anströmseite 27 in den Verdampfer 9 eintreten und auch dessen vorderen Teil 20 durchlaufen; alternativ steht ein Weg zur Verfügung, auf dem die Luft zunächst in den Akkumulationsbereich 15 eintritt und, indem sie über den vorderen Teil 18 der Flanke 14 in den Verdampfer 9 übergeht, dessen vorderen Teil 20 auf wenigstens einem Teil seiner Länge umgeht.

Fig. 2 zeigt einen Horizontalschnitt durch die Verdampferkammer 1 entlang der Ebene II-II aus Fig. 1. Die Schnittebene der Fig. 1 ist in Fig. 2 mit I-I bezeichnet. Von dem in Fig. 1 nicht dargestellten Kühlfach ausgehend, verlaufen jeweils Luftkanäle 28 durch Seitenwände des Korpus und schließlich durch die Wärmedämmschicht 3, um jeweils rechts und links von den Einlassöffnungen 25 in den stromaufwärtigen Teil 18 der Verdampferkammer 1 einzumünden. Die Breite des Akkumulationsbereichs 15 ist etwas geringer als die der Verdampferkammer 1, so dass Einmündungen 29 der Luftkanäle 28 in die Verdampferkammer 1 jeweils auf einem Teil ihrer Breite der Akkumulationsbereich 15 gegenüberliegt, während auf einem anderen Teil die Wärmedämmplatte 5 bis unmittelbar über die Anströmseite 27 des Verdampfers 9 vorspringt. Ein Teil der über die Luftkanäle 28 zufließenden Luft tritt so unmittelbar über die Anströmseite 27 in den Verdampfer 9 ein, der überwiegende Teil jedoch wird seitwärts, zur Mitte der Verdampferkammer hin, abgelenkt und gelangt zunächst in den Akkumulationsbereich 15.

Fig. 3 zeigt den Verdampfer 9 in einem zweiten horizontalen Schnitt entlang der Ebene III-III der Fig. 1, die tiefer liegt als die Ebene II-II. Die Umrisse der Wärmedämmplatte 5 und des Akkumulationsbereichs 15, die außerhalb der Schnittebene III-III liegen, sind als gestrichelte Linie eingezeichnet. Die Dichte der Lamellen 10 ist im hinteren Teil 21 und im vorderen Teil 20, unter dem Akkumulationsbereich 15, unterschiedlich. Im hier dargestellten Fall ist die Dichte der Lamellen 10 im hinteren Teil 21 doppelt so hoch wie im vorderen, jede zweite Lamelle 10 endet an der Grenze zum vorderen Teil 20.

Der Verlauf der Kältemittelleitung 11 im Verdampfer 9 ist in Fig. 3 deutlich zu erkennen. Die Kältemittelleitung 11 bildet hier eine obere Lage 30 (s. Fig. 1), die sich, ausgehend von einer Einspritzstelle 29 an einer vorderen rechten Ecke des Verdampfers 9, oben rechts in Fig. 3, in Mäandern bis zu einer hinteren rechten Ecke 32 erstreckt, und eine untere Lage 31, die, von der oberen Lage kongruent verdeckt, zurück bis zu der vorderen rechten Ecke erstreckt. Dort geht die Kältemittelleitung 11 in eine Saugleitung 33 über, die sich neben der äußersten rechten Lamelle 10 her in Richtung einer Rückwand des Kältegerätekorpus erstreckt und in dieser abwärts zu einem (nicht dargestellten) Verdichter verläuft. Eine Kapillare 34, über die frisches Kältemittel zur Einspritzstelle 29 gelangt, ist hier auf einem Teil ihrer Länge innerhalb der Saugleitung 33 geführt, um einen Wärmetauscher zu bilden, und tritt erst kurz vor der Einspritzstelle 29 aus dieser heraus.

Die Lage der Einspritzstelle 29 benachbart zur Anströmseite 27 des Verdampfers 9 hat zur Folge, dass, wenn Kältemittel in der Kältemittelleitung 11 zirkuliert, der vordere Teil 20 des Verdampfers 9 eine deutlich tiefere Temperatur erreicht als der hintere Teil 21. Deswegen gibt Luft, die in dieser Zeit vom Ventilator 20 durch die Verdampferkammer 1 gesaugt wird, bereits einen beträchtlichen Anteil ihrer Feuchtigkeit an die Oberkanten der Lamellen 10 des vorderen Teils 20 ab, so dass, ausgehend von diesen Oberkanten, Reif in den Akkumulationsbereich 15 hineinwächst. So wird der Strömungswiderstand des Akkumulationsbereichs 15 im Laufe der Zeit größer, und in dem Maße, wie sich der Akkumulationsbereich 15 verschließt, wird die Luft zunehmend gezwungen, über die Anströmseite 27 in den Verdampfer 9 einzutreten und auch dessen vorderen Teil 20 zu durchlaufen.

Die im Vergleich zum hinteren Teil 21 verringerte Dichte der Lamellen 10 im vorderen Teil 21 führt dazu, dass die Luft, wenn sie über die Anströmseite 27 in den Verdampfer 9 eintritt, in diesem einen relativ langen Weg zurücklegen kann, bis sie ihre Feuchtigkeit vollständig abgegeben hat, und die Reifschicht, die sich dabei auf den Lamellen 10 niederschlägt, ausgehend von der Anströmseite 23 weit ins Innere des Verdampfers 9 hineinreicht. Im Verdampfer 9 und dem Akkumulationsbereich 15 kann daher eine große Menge Reif gespeichert werden, bevor der Strömungswiderstand so stark erhöht ist, dass ein Abtauen erfolgen muss.

Fig. 4 zeigt eine schematische Draufsicht auf eine Ausgestaltung der Flächenheizung 12. Ein Heizdraht 35 erstreckt sich in Mäandern auf einer wärmeleitenden Grundplatte 36. Die Dichte der Mäander bzw. die Länge des Heizdrahts 35 pro Flächeneinheit der Grundplatte 36 ist unterhalb des vorderen Teils 20 des Verdampfers 9 deutlich höher als unterhalb des hinteren Teils 21, um die zum Abtauen des Reifs im vorderen Teil 20 und dem Akkumulationsbereich 15 erforderliche Wärmemenge in kurzer Zeit bereitstellen zu können und gleichzeitig eine übermäßige Erwärmung des gering bereiften hinteren Teils 21 zu vermeiden. Eine Feinabstimmung der Flächenleistung im vorderen und hinteren Teil der Flächenheizung 12 kann erfolgen, in dem der Heizdraht 35 im vorderen und hinteren Teil unterschiedliche Querschnitte aufweist.

Der Abtauvorgang dauert an, bis ein Temperaturfühler 37, der zentral im vorderen Teil 18 der oberen Flanke 14 des Verdampfers 9 platziert ist, eine vorgegebene Ausschalttemperatur knapp über 0°C erfasst. Die Ausschalttemperatur ist knapp über 0°C so gewählt, dass sie nach kurz vollständigem Abtauen des vorderen Teils 20 und des Akkumulationsbereichs 15 erreicht wird.

Die Wärmemenge, die die Flächenheizung 12 während des Abtauens in den hinteren Teil 21 abgibt, kann größer sein als die zum Abtauen des hinteren Teils 21 benötigte Wärmemenge. Wenn der hintere Teil 21 bereits vor Ende des Abtauvorgangs vollständig eisfrei ist und er noch weiter beheizt wird, erreicht die Wärme über die Lamellen 10 den hinteren Abschnitt 16 der Infrarot reflektierenden Schicht 6 und breitet sich in dieser nach vorn aus, so dass der Reif im Akkumulationsbereich 15 auch von oben her abgetaut wird. So trägt ein enger Kontakt zwischen den Oberkanten der Lamellen 10 und der Schicht 6 im hinteren Teil 21 dazu bei, eine Überhitzung des hinteren Teils 21 zu vermeiden, die nach Ende des Abtauvorgangs wieder beseitigt werden müsste.

### BEZUGSZEICHEN

- 1: Verdampferkammer
- 2: Platte
- 3: Wärmedämmschicht
- 4: Gefrierfach
- 5: Wärmedämmplatte
- 6: reflektierende Schicht
- 7: Schale
- 8: Wärmedämmplatte
- 9: Verdampfer
- 10: Lamelle
- 11: Kältemittelleitung
- 12: Flächenheizung
- 13: vorderer Abschnitt (der Schicht 6)
- 14: obere Flanke
- 15: Akkumulationsbereich
- 16: hinterer Abschnitt (der Schicht 6)
- 17: untere Flanke
- 18: vorderer Teil (der Flanke 14)
- 19: hinterer Teil (der Flanke 14)
- 20: vorderer Teil (des Verdampfers9)
- 21: hinterer Teil (des Verdampfers9)
- 22: stromaufwärtiger Teil (der Verdampferkammer 1)
- 23: stromabwärtiger Teil (der Verdampferkammer 1)
- 24: Ventilator
- 25: Einlassöffnung
- 26: Abströmseite
- 27: Anströmseite
- 28: Luftkanal
- 29: Einspritzstelle
- 30: obere Lage
- 31: untere Lage
- 32: Ecke
- 33: Saugleitung
- 34: Kapillare
- 35: Heizdraht
- 36: Grundplatte
- 37: Temperaturfühler

## Patentansprüche

1. No-Frost-Kältegerät mit einem Gefrierfach (4) und einem zwangsdurchlüfteten Verdampfer (9), der in einer Verdampferkammer (1) angeordnet und im wesentlichen quaderförmig mit einer Anströmseite (27) und einer Abströmseite (26), die senkrecht zur Stromrichtung der Luft im ersten Teil (20) des Verdampfers (9) orientiert sind, und mit die Anströmseite (27) und die Abströmseite (26) verbindenden Flanken (14, 17) ist, wobei wenigstens ein hinterer Teil (21) des Verdampfers (9) einen bezogen auf die Flussrichtung der Luft durch die Verdampferkammer (1) stromaufwärtigen Teil (22) und einen stromabwärtigen Teil (23) der Verdampferkammer (1) voneinander trennt, wobei der stromaufwärtige Teil (22) der Verdampferkammer (1) einen Akkumulationsbereich (15) umfasst, der an eine erste (14) der Flanken angrenzt, strömungstechnisch parallel und angrenzend zu einem vorderen Teil (20) des Verdampfers (9) angeordnet und durch den vorderen Teil (20) des Verdampfers (9) gekühlt ist, und ein Ventilator (24) im stromabwärtigen Teil (23) Luft über Einlassöffnungen (25) an einem vorderen Rand einer Schale (7) aus dem Gefrierfach (4) in den stromaufwärtigen Teil (22) einsaugt, **dadurch gekennzeichnet, dass** der hintere Teil (21) einerseits eine IR-reflektierende Schicht (6) und andererseits eine Flächenheizung (12) berührt, und dass der vordere Teil (20) des Verdampfers (1) eine Einspritzstelle (29) für Kältemittel umfasst.

2. No-Frost-Kältegerät nach Anspruch 1, **dadurch gekennzeichnet, dass** bezogen auf die Flussrichtung von Kältemittel in einer Kältemittelleitung (11) des Verdampfers der zweite Teil (20) stromaufwärts vom ersten Teil (21) des Verdampfers (9) liegt.

3. No-Frost-Kältegerät nach Anspruch 1 oder 2, **dadurch gekennzeichnet, dass** die erste Flanke (14) in der Stromrichtung gegliedert ist in einen an den Akkumulationsbereich (15) angrenzenden Teil (18) und einen an einer Wand der Verdampferkammer (1) anliegenden Teil (19).

4. No-Frost-Kältegerät nach einem der vorhergehenden Ansprüche, **dadurch gekennzeichnet, dass** der an den Akkumulationsbereich (15) angrenzende Teil (18) der Flanke (14) quer zur Stromrichtung beiderseits von dem an der Wand der Verdampferkammer (1) anliegenden Teil (19) begrenzt ist.

5. No-Frost-Kältegerät nach einem der vorhergehenden Ansprüche, **dadurch gekennzeichnet, dass** die Flächenheizung eine Abtauheizung (12) ist.

6. No-Frost-Kältegerät nach Anspruch 5, **dadurch gekennzeichnet, dass** die Flächenheizung (12) sich wenigstens über den zweiten Teil (20) des Verdampfers (9) ausdehnt.

7. No-Frost-Kältegerät nach einem der Ansprüche 1 bis 6, **dadurch gekennzeichnet, dass** die Anströmseite (27) und die Abströmseite (26) in Tiefenrichtung des Kältegeräts beabstandet sind.

8. No-Frost-Kältegerät nach einem der Ansprüche 1 bis 7, **dadurch gekennzeichnet, dass** eine der ersten Flanke (14) gegenüberliegende Wand der Verdampferkammer die IR-reflektierende Schicht (6) aufweist.

9. No-Frost-Kältegerät nach einem der vorhergehenden Ansprüche, **dadurch gekennzeichnet, dass** ein Temperaturfühler (37) am vorderen Teil (20) des Verdampfers (9) angeordnet ist.

10. No-Frost-Kältegerät nach Anspruch 9, **dadurch gekennzeichnet, dass** der Temperaturfühler (37) an den Akkumulationsbereich (15) angrenzend positioniert ist.

11. No-Frost-Kältegerät nach Anspruch 10, **dadurch gekennzeichnet, dass** der Akkumulationsbereich (15) sich über dem Temperaturfühler (37) erstreckt.

12. No-Frost-Kältegerät nach einem der vorhergehenden Ansprüche, **dadurch gekennzeichnet, dass** ein Kältemittelauslass am vorderen Teil (20) des Verdampfers (1) angeordnet ist.

13. No-Frost-Kältegerät nach einem der vorhergehenden Ansprüche, **dadurch gekennzeichnet, dass** der vordere Teil (20) des Verdampfers (9) einer Vorderseite des No-Frost-Kältegeräts und der hintere Teil des Verdampfers einer Rückwand des No-Frost-Kältegeräts zugewandt ist, und dass eine Saugleitung (33) vom hinteren Teil (20) des Verdampfers (1) zur Rückwand verläuft und mit einer zum Kältemitteleinlass (29) führenden Kapillare (34) einen Wärmetauscher bildet.

## Claims

1. No-frost refrigeration appliance with a freezer compartment (4) and a forced-ventilation evaporator (9), which is arranged in an evaporation chamber (1) and is essentially cuboid-shaped with an inflow side (27) and an outflow side (28), which are oriented to be perpendicular to the flow direction of the air in the first part (20) of the evaporator (9), and with flanks (14, 17) connecting the inflow side (27) and the outflow side (28), wherein at least one rear part (21) of the evaporator (9) separates an upstream part (22) and a downstream part (23) of the evaporation chamber (1), with reference to the flow direction of the air through the evaporation chamber (1), from one another, wherein the upstream part (22) of the evaporation chamber (1) comprises an accumulation region (15), which is adjacent to a first (14) of the flanks, is arranged in parallel with and adjacent to a front part (20) of the evaporator (9) in terms of flow, and is cooled by the front part (20) of the evaporator (9), and a fan (24) in the downstream part (23) draws in air from the freezer compartment (4) into the upstream part (22) via inlet openings (25) on a front rim of a tray (7), **characterised in that** the rear part (21) touches an IR-reflecting layer (6) on one side and a large-surface heating element (12) on the other side, and that the front part (20) of the evaporator (9) comprises an injection point (29) for refrigerant.

2. No-frost refrigeration appliance according to claim 1, **characterised in that** the second part (20) lies upstream of the first part (21) of the evaporator (9) with reference to the flow direction of refrigerant in a refrigerant pipe (11) of the evaporator.

3. No-frost refrigeration appliance according to claim 1 or 2, **characterised in that** the first flank (14) is structured in the flow direction into a part (18) adjacent to the accumulation region (15) and a part (19) adjoining a wall of the evaporation chamber (1).

4. No-frost refrigeration appliance according to one of the preceding claims, **characterised in that** the part (18) of the flank (14) adjacent to the accumulation region (15) is also delimited from the part (19) adjoining the wall of the evaporation chamber (1) transversely relative to the flow direction on both sides.

5. No-frost refrigeration appliance according to one of the preceding claims, **characterised in that** the large-surface heating element is a defrost heater (12).

6. No-frost refrigeration appliance according to claim 5, **characterised in that** the large-surface heating element (12) extends over at least the second part (20) of the evaporator (9).

7. No-frost refrigeration appliance according to one of claims 1 to 6, **characterised in that** the inflow side (27) and the outflow side (26) are spaced apart in the depth direction of the refrigeration appliance.

8. No-frost refrigeration appliance according to one of claims 1 to 7, **characterised in that** a wall of the evaporation chamber opposite the first flank (14) has an IR-reflecting surface layer (6).

9. No-frost refrigeration appliance according to one of the preceding claims, **characterised in that** a temperature sensor (37) is arranged on the front part (20) of the evaporator (9).

10. No-frost refrigeration appliance according to claim 9, **characterised in that** the temperature sensor (37) is positioned adjacent to the accumulation region (15).

11. No-frost refrigeration appliance according to claim 10, **characterised in that** the accumulation region (15) extends above the temperature sensor (37).

12. No-frost refrigeration appliance according to one of the preceding claims, **characterised in that** a refrigerant outlet is arranged on the front part (20) of the evaporator (1).

13. No-frost refrigeration appliance according to one of the preceding claims, **characterised in that** the front part (20) of the evaporator (9) faces a front side of the no-frost refrigeration appliance and the rear part of the evaporator faces a rear wall of the no-frost refrigeration appliance, and that a suction line (33) runs from the rear part (20) of the evaporator (1) to the rear wall and forms a heat exchanger together with a capillary tube (34) leading to the refrigerant inlet (29).

## Revendications

1. Appareil frigorifique No Frost avec un compartiment congélation (4) et un évaporateur (9) à aération forcée, disposé dans une chambre d'évaporateur (1) et qui est essentiellement en cube avec un côté afflux (27) et un côté écoulement (26), lesquels sont orientés à la perpendiculaire du sens de flux de l'air dans la première partie (20) de l'évaporateur (9), et avec des flancs (14, 17) raccordant le côté afflux (27) et le côté écoulement (26), au moins une partie arrière (21) de l'évaporateur (9) séparant l'une de l'autre une partie (22) en amont par rapport au sens de flux de l'air à travers la chambre d'évaporateur (1) et une partie (23) en aval de la chambre d'évaporateur (1), la partie en amont (22) de la chambre d'évaporateur (1) comprenant une zone d'accumulation (15), laquelle est contiguë à un premier (14) des flancs, est disposée parallèlement en technique de flux et en contiguïté, par rapport à une partie avant (20) de l'évaporateur (9) et étant refroidie par la partie avant (20) de l'évaporateur (9), et un ventilateur (24) dans la partie en aval (23) aspirant, du compartiment congélation (4) dans la partie en amont (22), de l'air par des orifices d'entrée (25) sur le bord avant d'un bac (7), **caractérisé en ce que** la partie arrière (21) est en contact d'une part avec une couche réfléchissant des IR (6) et d'autre part avec un chauffage de surface (12) et **en ce que** la partie avant (20) de l'évaporateur (1) comprend un point d'injection (29) pour le fluide frigorigène.

2. Appareil frigorifique No Frost selon la revendication 1, **caractérisé en ce que**, sur base du sens de flux du fluide frigorigène dans une conduite du fluide frigorigène (11) de l'évaporateur, la deuxième partie (20) est située en amont de la première partie (21) de l'évaporateur (9).

3. Appareil frigorifique No Frost selon la revendication 1 ou 2, **caractérisé en ce que** le premier flanc (14) est segmenté dans le sens de flux dans une partie (18) contiguë à la zone d'accumulation (15) et une partie (19) adjacente à une paroi de la chambre d'évaporateur (1).

4. Appareil frigorifique No Frost selon l'une des revendications précédentes, **caractérisé en ce que** la partie (18) du flanc (14) contiguë à la zone d'accumulation (15) est délimitée en oblique par rapport au sens de flux, des deux côtés, par la partie (19) contiguë à la paroi de la chambre d'évaporateur (1).

5. Appareil frigorifique No Frost selon l'une des revendications précédentes, **caractérisé en ce que** le chauffage de surface est un chauffage pour dégivrage (12).

6. Appareil frigorifique No Frost selon la revendication 5, **caractérisé en ce que** le chauffage de surface (12) s'étend au moins sur les deux parties (20) de l'évaporateur (9).

7. Appareil frigorifique No Frost selon l'une des revendications 1 à 6, **caractérisé en ce que** le côté afflux (27) et le côté écoulement (26) sont écartés dans le sens de la profondeur de l'appareil frigorifique.

8. Appareil frigorifique No Frost selon l'une des revendications 1 à 7, **caractérisé en ce qu'**une paroi de la chambre d'évaporateur située en face du premier flanc (14), comprend la couche réfléchissant des IR (6).

9. Appareil frigorifique No Frost selon l'une des revendications précédentes, **caractérisé en ce qu'**un capteur de température (37) est disposé sur la partie avant (20) de l'évaporateur (9).

10. Appareil frigorifique No Frost selon la revendication 9, **caractérisé en ce que** le capteur de température (37) est positionné contigu à la zone d'accumulation (15).

11. Appareil frigorifique No Frost selon la revendication 10, **caractérisé en ce que** la zone d'accumulation (15) s'étend au-dessus du capteur de température (37).

12. Appareil frigorifique No Frost selon l'une des revendications précédentes, **caractérisé en ce qu'**une sortie du fluide frigorigène est disposée sur la partie avant (20) de l'évaporateur (1).

13. Appareil frigorifique No Frost selon l'une des revendications précédentes, **caractérisé en ce que** la partie avant (20) de l'évaporateur (9) est face à un côté avant de l'appareil frigorifique No Frost et la partie arrière de l'évaporateur est face à une paroi arrière de l'appareil frigorifique No Frost, et **en ce qu'**une conduite d'aspiration (33) de la partie arrière (20) de l'évaporateur (1) coure jusqu'à la paroi arrière et forme, avec un capillaire (34) menant à une entrée du fluide frigorigène (29), un échangeur de chaleur.
